# EUROPÄISCHE PATENTSCHRIFT

(11) **EP 3 059 060 B1**
(45) Veröffentlichungstag und Bekanntmachung des Hinweises auf die Patenterteilung: **01.04.2020**
(21) Anmeldenummer: 16153170.2
(22) Anmeldetag: 28.01.2016
(51) Int. Cl.: B28D 1/18

(54) **BODENSCHLEIFMASCHINE**
GRINDING MACHINE FOR FLOORS
MACHINE DE MEULAGE POUR SOLS

(30) Priorität: 18.02.2015 CH 2162015
(43) Veröffentlichungstag der Anmeldung: 24.08.2016
(73) Patentinhaber: Airtec AG, 4455 Zunzgen (CH)
(72) Erfinder: Dummermuth-Furter, Ruedi, 4441 Thürnen (CH); Wyser-Steiner, René, 4456 Tenniken/BL (CH)
(74) Vertreter: Fleck, Hermann-Josef

(56) Entgegenhaltungen:
- EP-B1- 0 661 144
- WO-A1-2006/000542
- WO-A1-2008/088908
- CH-B1- 699 037
- DE-U1- 8 803 820
- US-A- 2 489 399
- US-A- 4 295 274
- US-A- 4 614 379
- US-A1- 2003 062 760
- US-A1- 2005 238 429
- US-A1- 2011 207 386

## Beschreibung

Die vorliegende Erfindung betrifft eine Bodenschleifmaschine gemäß Oberbegriff des Patentanspruchs 1. Eine solche Bodenschleifmaschine ist in WO2008/088908 offenbart.

Vor allem für die Erneuerung und Ausbesserung von Bodenbelägen werden verschiedene Bearbeitungsmaschinen verwendet.

Zum einen kennt man für die grobe Bearbeitung von Asphalt, Beton oder andern Hartbelägen Fräsmaschinen. Eine Maschine dieser Art ist in EP0661144B1 beschrieben. Solche Maschinen sind mit Werkzeugen bestückt, wie sie in der US Patentveröffentlichung Nr. US2003/0062760A1 offenbart sind. Die US 2011/0207386 zeigt eine Vorrichtung zum Haltern von Steinen mit Vorspannmittel, die die Schleifwerkzeuge vorspannend mit dem drehbaren Träger verbinden,

Das grobe Eliminieren von Boden-Unebenheiten kann mit Fräsmaschinen auf der Fräsrädchen montiert sind mit hoher Effizienz erreicht werden. Diese Bearbeitung eignet sich vortrefflich für die Vorbereitung von Flächen auf denen ein weiterer Belag aufgetragen wird. Ist jedoch das Resultat einer fein geschliffenen Oberfläche erwünscht, muss ein anderes Werkzeug eingesetzt werden.

Sollen auf einem flachen Plattenboden Schmutz entfernt und/oder sehr kleine Unebenheiten eliminiert werden, nimmt man für feine Prozesse Bodenschleifmaschinen, mit den passenden Schleifwerkzeugen. Eine solche Vorrichtung ist z. B. In WO2006/000542A1 vorgestellt. Die WO2008/088908 zeigt eine Schleifvorrichtung mit einem Gehäuse und eine Vielzahl von Federelementen, welche am Gehäuse befestigt sind, und eine Vielzahl von sich nach unten erstreckenden Schleifelementen, welche jeweils am distalen Ende der Federelemente angebracht sind.

Der Einsatz von Schleifmittel zusammen mit abrasiven Inhalten versehenen Flüssigkeiten, eignet sich sehr gut für die Schmutzentfernung und den Feinschliff. Mit dieser Bearbeitung kann eine ebenmäßig feine Oberfläche erzielt werden. Wenn grobe Unebenheiten entfernt werden müssen, sind die bekannten Werkzeuge für Bodenschleifmaschinen jedoch nicht geeignet, weil sie sich den Unebenheiten nicht genügend anpassen.

Beide Geräte sind für den zugedachten Bereich gut einsetzbar und werden in der Praxis in einer Vielzahl eingesetzt. Wenn es aber um ein universeller einzusetzendes Werkzeug geht, mit dem auf vielen unterschiedlichen Belägen Schmutz entfernt und Unebenheiten ausgeglichen werden sollen, sind die erwähnten Werkzeuge zu speziell. In Einsatzbereichen zwischen grobem Bearbeiten von Flächen und feinstem Entfernen von Schmutz und Schleifen von Oberflächen, gibt es keine passenden Werkzeuge. Insbesondere für die Bearbeitung von Holzoberflächen fehlen die geeigneten Werkzeuge.

Schleifmaschinen, wie z. B. in CH699037B1 beschrieben, vermeiden das Einschleifen von Spuren in feinen Oberflächen, indem die Schleifwerkzeuge auf einem elastischen Belag (Schaumstoff, Gummi etc.) befestigt sind. Sie passen sich einer ebenmäßigen und feinen Oberfläche wie der eines flachen Plattenbodens gut an. Die flexible Befestigung der Schleifelemente verunmöglicht jedoch eine intensive Bearbeitung des Plattenbodens. Bei zu großem Druck auf die Werkzeuge, welcher notwendig ist um Unebenheiten elastisch reagierend auszugleichen, steigt der Reibungswiderstand auf dem Plattenboden. Dies hat zur Folge, dass die einzelnen Werkzeuge sich im elastischen Belag neigen und unerwünschte Spuren im Plattenboden hinterlassen. Ganz untauglich sind solche Schleifmaschinen und ihre Werkzeuge für das Bearbeiten von Holzböden.

Die vorliegende Erfindung stellt sich nunmehr die Aufgabe eine Bodenschleifmaschine der eingangs genannten Art derart zu gestalten, dass viele Aufgaben, welche bisher entweder mit großem Aufwand mittels zwei Werkzeugen, oder gar nicht ausgeführt werden konnten, mit ein und demselben Werkzeug besorgt werden können.

Diese Aufgabe löst eine Bodenschleifmaschine mit den Merkmalen des Patentanspruches 1. Weitere erfindungsgemäße Merkmale gehen aus den abhängigen Ansprüchen hervor und deren Vorteile sind in der nachfolgenden Beschreibung erläutert.

In der Zeichnung zeigt:
- Fig. 1: Federelement Seitenansicht
- Fig. 2: Federelement Aufsicht
- Fig. 3: Federelemente auf Scheibe Seitenansicht
- Fig. 4: Federelemente auf Scheibe Aufsicht
- Fig. 5: Federelemente auf Trommel Seitenansicht
- Feg. 6: Federelemente auf Trommel Aufsicht
- Fig. 7: Federelement im Einsatz ohne Einfederung
- Fig. 8: Federelement im Einsatz eingefedert
- Fig. 9: Federelement im Einsatz maximal eingefedert.

Die Figuren stellen mögliche Ausführungsbeispiele dar, welche in der nachfolgenden Beschreibung erläutert werden.

In Fig. 1 ist ein Federelement 1 gezeigt, welches auf einer Basis der Bodenbearbeitungsmaschine montiert wird. Die Basis kann sowohl eine Scheibe 10 (Fig. 3 und Fig. 4), oder eine Trommel 20 (Fig. 5 und Fig. 6) sein, welche jeweils durch einen Motor angetrieben werden. Die Bearbeitung des Bodenbelags 30 erfolgt durch paralleles Absenken der Basis, so dass durch das Eigengewicht derselben eine Mehrzahl solcher Federelemente 1 mit dem abrasiven Belag 2 auf dem Bodenbelag zum Eingriff kommt (Fig. 7 - Fig. 9).

Die Absenkung der Maschine, also das Annähern der Basis an den Bodenbelag, erfolgt entweder manuell, oder mittels einer mechanischen Vorrichtung. Je nach Grad der Absenkung B, (Fig. 7, Fig. 8 und Fig. 9) kann die Intensität der Bearbeitung beeinflusst werden. Mit sanfter Absenkung B erfolgt Feinbearbeitung des Bodenbelags 30 mit wenig Belastung auf dem Federelement 1 und kleiner Einfederung (Fig. 8). Bei voller Belastung und großer Einfederung B des Federelementes 1 wird die Bearbeitung des Bodenbelags 30 intensiver (Fig. 9). Je nach Teilbelastung (Fig. 8) erfolgt die Bearbeitung des Bodenbelages 30 mehr oder weniger intensiv. Die totale Einfederung des Federelementes 1 wird entweder durch das Eigengewicht, oder ein Zusatzgewicht auf der Bodenbearbeitungs-maschine erreicht werden. Im Extremfall, bis der federnde Teil 6 auf der Basis aufsteht (Fig. 9).

Mit einem starren Werkzeug kann ein Variieren der Belastung des Werkzeuges in einem größeren Bereich nicht erzielt werden. Bei zu großer Belastung verursacht ein starres Werkzeug in aller Regel deutliche Spuren im Bodenbelag 30. Dies kann bei voller Einfederung des Federelementes 1 auch geschehen (Fig. 9). Deshalb wird gemäß Erfindung der abrasive Belag 2 (Fig. 1) auf dem flexiblen Federelement 1 so aufgebracht, dass der abrasive Belag 2 über den ganzen Bereich der Einfederung mit unterschiedlicher Kraft den Bodenbelag 30 bearbeitet (Fig. 7, Fig. 8 und Fig. 9).

Um einen zusätzlichen Flexibilitätsgrad in der Kraft die auf den Bodenbelag wirken soll zu erreichen, wird also der abrasive Belag 2 auf dem federnden Teil 6, des Federelementes 1 direkt aufgebracht oder darauf befestigt. So erreicht man die erwünschte Flexibilität der Kraft, welche auf den abrasiven Belag 2 ausgeübt wird. Die Wirkung auf den Bodenbelag 30 kann so viel feiner variiert werden. Verschiedene Federelemente 1 können je nach Anwendung mit verschiedener Körnung des abrasiven Belags 2 versehen werden. Das Material des abrasiven Belags 2 kann grundsätzlich jedes abrasive Material sein. Üblich sind nebst andern Materialien Schmirgel, Hartmetall- und Diamantsplitter. Er kann aber auch aus einer Raspel oder einem Hobelwerkzeug bestehen, das auf dem Federelement 1 befestigt ist, was aber nicht im Sinne der vorliegenden Erfindung ist.

Durch die Wahl der Dicke d des Federelementes 1 kann die Einfederung der Feder 4 des Federelementes 1 für die Wirkung auf den zu bearbeitenden Bodenbelag und dem Maschinengewicht angepasst werden. Bei einer Belastung von 4 - 10 Kg soll der federnde Teil 6 in der Regel ca. 2 - 6 mm einfedern. Dies wird nur erreicht, indem für die Herstellung des Federelementes 1 das richtige Material gewählt wird. Es ist durchaus denkbar, dass der Halter 5 eine andere Dicke d aufweist, als die Feder 4 und die Feder 4 ihrerseits kann über deren Ausdehnung ebenso verschiedene Dicken d aufweisen.

Mehrere solcher Federelemente 1 werden lösbar auf einer Basis befestigt, damit sie im Bedarfsfall leicht gegen neue, unverbrauchte Federelemente 1 ausgewechselt werden können. Als Basis kann eine horizontal drehende Scheibe 10 dienen, wobei mindestens ein Federelement 1 innerhalb des Außendurchmessers 11 montiert ist (Fig. 3 und Fig. 4). Die Einfederung der Federelemente verhindert dabei allzu große Unterschiede in der Bearbeitungsintensität, falls die Scheibe 10 nicht wirklich parallel zum Bodenbelag 30 geführt würde. Die Scheibe 10 dreht mit tiefen Drehzahlen, von 150 - 1'000rpm.

Eine weitere Möglichkeit ist die Montage von Federelementen 1 auf der Oberfläche 21 einer Trommel 20 (Fig. 5 und 6). Neben dem federnden Effekt, kann beim Einsatz mit einer Trommel mit der variierenden Drehzahl ein zusätzlicher Effekt erreicht werden. Je nach Drehzahl der Trommel 20 ist die Zentrifugalkraft unterschiedlich. Je höher die Drehzahl ist, desto stärker wirkt die Zentrifugalkraft auf die Einfederung des Federelementes 1. Als Regel gilt bei diesem Einsatz: Je höher die Drehzahl, desto stärker die Kraft die nötig ist, um die Einfederung des Federelementes 1 zu erreichen. Bei tiefer Drehzahl wirkt vor allem die Federkonstante der Feder 4.

Ist die Basis eine Scheibe 10, so dreht sie um eine vertikal angeordnete Antriebswelle, parallel zum Bodenbelag. Mit den darauf montierten Federelementen 1 korrespondierend (Fig. 4) weist eine solche Scheibe 10 Durchlässe 12 auf, durch welche der durch die Abrasion verursachte Staub abgesaugt werden kann. Mit der Aussparung 13 wird die Scheibe an der Welle des Motors befestigt.

Während die Scheibe 10 horizontal dreht, bewegt sich eine als Basis verwendete Trommel 20 parallel zum Bodenbelag 30 um eine horizontal angeordnete Achse, über welche die zentrale Halterung und Führung 21 der Trommel 20 erfolgt.

## Patentansprüche

1. Bodenschleifmaschine mit einem Federelement, mit dem ein durch manuelles oder mechanisches Absenken erreichter Anpressdruck am zu bearbeitenden Belag in einem vorgegebenen Bereich abgefedert wird,
wobei das Federelement (1) aus einem Halter (5) und einem federnden Teil (6) besteht, der Halter (5) mit einer Basis fest aber lösbar verbunden ist und auf dem federnden Teil (6) ein abrasiver Belag (2) angeordnet ist,
**dadurch gekennzeichnet, dass**
der federnde Teil (6)einen durchgängig gekrümmten Bereich aufweist, auf welchem der abrasive Belag (2) angeordnet ist, wobei das dem Halter (5) entgegengesetzte freie Ende dieses gekrümmten Bereiches in Richtung der Basis zeigt.

2. Bodenbearbeitungsmaschine mit einem Federelement nach Anspruch 1,
**dadurch gekennzeichnet, dass**
der federnde Teil (6) bei einer Belastung von 4-10 Kg in einem Bereich A von 2 - 6 mm einfedert.

3. Bodenbearbeitungsmaschine mit einem Federelement nach Anspruch 1,
**dadurch gekennzeichnet, dass**
mindestens ein Federelement (1) auf der Basis befestigt ist.

4. Bodenbearbeitungsmaschine mit einem Federelement nach Anspruch 1 und 2,
**dadurch gekennzeichnet, dass**
die Basis eine Scheibe (10) ist und mindestens ein Federelement (1) auf deren Fläche angeordnet ist.

5. Bodenbearbeitungsmaschine mit einem Federelement nach Anspruch 1 und 2,
**dadurch gekennzeichnet, dass**
die Basis eine Trommel (20) ist und mindestens ein Federelement (1) auf deren Oberfläche angeordnet ist.

## Claims

1. Floor grinding machine with a spring element, with which a contact pressure achieved by manual or mechanical lowering on the surface to be processed is cushioned in a predetermined range,
wherein the spring element (1) consists of a holder (5) and of a resilient part (6), the holder (5) is firmly but releasably connected to a base and an abrasive coating (2) is arranged on the resilient part (6),
**characterized in that**
the resilient part (6) has a continuously curved area on which the abrasive coating (2) is arranged, the free end of this curved area opposite the holder (5) pointing towards the base.

2. Floor grinding machine with a spring element according to claim 1,
**characterized in that**
the resilient part (6) compresses in a range A by 2 - 6 mm at a load of 4-10 kg.

3. Floor grinding machine with a spring element according to claim 1,
**characterized in that**
at least one spring element (1) is attached to the base.

4. Floor grinding machine with a spring element according to claims 1 and 2,
**characterized in that**
the base is a disc (10) and at least one spring element (1) is arranged on its surface.

5. Floor grinding machine with a spring element according to claims 1 and 2,
**characterized in that**
the base is a drum (20) and at least one spring element (1) is arranged on its surface.

## Revendications

1. Machine de meulage pour sols avec élément à ressort, avec laquelle une pression de contact obtenue par abaissement manuel ou mécanique sur le revêtement à traiter est amortie dans une plage prédéterminée,
dans lequel l'élément à ressort (1) se compose d'un support (5) et d'une partie flexible (6), le support (5) est fixé à une base de manière ferme mais amovible et un revêtement abrasif (2) est disposé sur la partie flexible (6),
**caractérisé en ce que**
la partie flexible (6) présente une zone continûment incurvée sur laquelle est disposé le revêtement abrasif (2), l'extrémité libre de cette zone incurvée opposée au support (5) pointant vers la base.

2. Machine de meulage pour sols avec élément à ressort selon la revendication 1,
**caractérisé en ce que**
la partie flexible (6) se comprime dans une plage A de 2 à 6 mm à une charge de 4 à 10 kg.

3. Machine de meulage pour sols avec élément à ressort selon la revendication 1,
**caractérisé en ce que**
au moins un élément à ressort (1) est fixé à la base.

4. Machine de meulage pour sols avec élément à ressort selon les revendications 1 et 2,
**caractérisé en ce que**
la base est un disque (10) et au moins un élément à ressort (1) est disposé sur sa surface.

5. Machine de meulage pour sols avec élément à ressort selon les revendications 1 et 2,
**caractérisé en ce que**
la base est un tambour (20) et au moins un élément à ressort (1) est disposé sur sa surface.
